# EUROPÄISCHE PATENTSCHRIFT

(11) **EP 0 898 781 B1**
(45) Veröffentlichungstag und Bekanntmachung des Hinweises auf die Patenterteilung: **23.02.2000**
(21) Anmeldenummer: 97923776.5
(22) Anmeldetag: 30.04.1997
(51) Int. Cl.: H01H 83/22, H01H 69/01

(54) **JUSTIERVERFAHREN FÜR THERMISCHE ÜBERLASTAUSLÖSER**
PROCESS FOR ADJUSTING A THERMAL OVERLOAD CUT-OUT
PROCEDE POUR REGLER UN DECLENCHEUR DE SURCHARGE THERMIQUE

(30) Priorität: 13.05.1996 DE 19619295
(43) Veröffentlichungstag der Anmeldung: 03.03.1999
(73) Patentinhaber: SIEMENS AKTIENGESELLSCHAFT, 80333 München (DE)
(72) Erfinder: HARTINGER, Peter, D-92439 Bodenwöhr (DE); SCHOLLE, Frank, D-92245 Kümmersbruck (DE); WIED, Paul, D-92245 Kümmersbruck (DE)
(86) Internationale Anmeldenummer: DE9700891
(87) Internationale Veröffentlichungsnummer: WO9743779

(56) Entgegenhaltungen:
- DE-A- 3 401 901
- FR-A- 2 536 906
- FR-A- 2 667 979

## Beschreibung

Die Erfindung bezieht sich auf Justierverfahren für thermische Überlastauslöser mit Bimetallstreifen, mit einem Abgriffsystem und mit einem Auslösemechanismus, der eine Justiereinrichtung aufweist, wobei zunächst die Lage der Bimetallstreifen an das Abgriffsystem angepaßt wird und eine Vorjustierung des Auslösemechanismus durch Einstellung eines vorbestimmten Auslöseabstands vorgenommen wird, bevor die Bimetallstreifen mit einem bestimmten Strom beaufschlagt werden.

Ein gattungsgemäßes Justierverfahren für einen thermischen Überlastauslöser mit Bimetallstreifen, mit einem Abgriffsystem und mit einem Auslösemechanismus, der eine Justiereinrichtung aufweist, ist bereits aus der FR-A-266 79 79 bekannt. Dabei wird zunächst die Lage der Bimetallstreifen an das Abgriffsystem angepaßt und eine Vorjustierung des Auslösemechanismus durch Einstellung eines vorbestimmten Auslöseabstands vorgenommen, bevor die Bimetallstreifen mit einem bestimmten Strom beaufschlagt werden.

Außerdem ist es bekannt, daß Schutzgeräte mit zeitverzögerten Überstromauslösern nach Vorschrift innerhalb bestimmter Ansprechgrenzen auslösen müssen (z.B. IEC 947-2, IEC 947-4-1). Nach diesen Vorschriften muß bei der Belastung mit dem 1,2-fachen Einstellstrom eine Auslösung innerhalb von 2 h erfolgen und bei einer Belastung mit dem 1,05-fachen Einstellstrom darf innerhalb 2 h Strombelastungsdauer keine Auslösung erfolgen. Bei Geräten mit thermischen Überlastauslösern wird dies meist durch die Umsetzung des Stromes über die Stromwärme in Ausbiegung von Bimetallstreifen und die Justierung eines mechanischen Systems, das eine Sprungfunktion beinhaltet, zu diesen Bimetallstreifen erreicht.

Die wirksame Ausbiegung der Bimetallstreifen hängt von verschiedenen Einflußfaktoren, z.B. dem Strombahnwiderstand des thermischen Überlastauslösers, der spezifischen Ausbiegung der Bimetallstreifen, der Auslösekraft und Federung des mechanischen Systems usw. ab. Es ergeben sich dadurch für jedes Schutzgerät individuelle Ausbiegungen.

FIG 2 zeigt eine Prinzipskizze eines bekannten thermischen Überlastauslösers. Dieser enthält drei Bimetallstreifen 1, ein mechanisches Abgriffsystem 2 sowie einen Auslösemechanismus 3 mit einem Ausgleichsstreifen und mit einer Justiereinrichung 5. Bei dem bekannten Justierverfahren wird von einer mittleren wirksamen Ausbiegung bei baugleichen Schutzgeräten ausgegangen. Dieser Ausbiegungsweg wird als Abstand y zwischen den Bimetallstreifen und dem mechanischen Abschaltpunkt des Auslösemechanismus eingestellt (Vorjustierung), nachdem die Lage der Bimetallstreifen an das Abgreifsystem angepaßt wurde (Synchronisierung). Anschließend wird die Auslösezeit des thermischen Überlastauslösers bei einem bestimmten Strom gemessen. Liegt die Auslösezeit außerhalb eines vorgegebenen Zeitfensters, das durch die Strom-Ansprechgrenzen bestimmt ist, muß der Abstand je nach Zeitabweichung korrigiert werden. Nach Abkühlung des Schutzgeräts auf Umgebungstemperatur wird die Auslösezeitmessung wiederholt.

Um die Ansprechgrenzen nach Vorschrift zu gewährleisten, werden Stichprobenmessungen der Ansprechgrenzen durchgeführt. Zeigen die Ergebnisse eine tendenzielle Veränderung der Ansprechgrenzen, werden diese durch Verschiebung des Zeitfensters bei der Überprüfung der Auslösezeit zur Mitte der Ansprechgrenzen nach Vorschrift hin korrigiert.

Der Erfindung liegt die Aufgabe zugrunde, das obengenannte Justierverfahren derart zur verbessern, daß unter Berücksichtigung der individuellen Ausbiegung die vorschriftsmäßigen Ansprechgrenzen eingehalten werden können, ohne daß Wiederholungsprüfungen und somit das zeitaufwendige Abkühlen bis zur Umgebungstemperatur nötig sind.

Die erste Aufgabe wird erfindungsgemäß dadurch gelöst, daß der Auslöseabstand derart bemessen ist, daß nach Ausbiegung der Bimetallstreifen aufgrund der Strombelastung für eine vorbestimmte Dauer der Auslösemechanismus am Ende dieser Dauer noch nicht auslöst, sondern ein Restauslöseabstand Δy vorhanden ist, der am Ende der Dauer durch eine Vorrichtung auf Null, d.h. bis zur Auslösung des Auslösemechanismus reduziert wird.

Vorteilhafte Weiterbildungen des Justierverfahrens sind den Unteransprüchen 2, 3 und 4 zu entnehmen.

Ausführungsbeispiele der Erfindung werden im folgenden anhand einer Zeichnung erläutert. Es zeigen:
- FIG 1: einen Ablaufplan eines Justierverfahrens für einen thermischen Überlastauslöser,
- FIG 2: eine Prinzipskizze eines bekannten Überlastauslösers und
- FIG 3: eine Vorrichtung mit Antrieb zur Justierung.

Die Erfindung wird ausgehend von einem bekannten Überlastauslöser gemäß FIG 2 erläutert, der bereits bei der Würdigung des Stands der Technik in der Beschreibungseinleitung beschrieben wurde.

Bei dem erfindungsgemäßen Justierverfahren, dessen Ablaufplan in FIG 1 wiedergegeben ist, werden zunächst die einzelnen Bimetallstreifen 1 mit geringen Toleranzen an das mechanische Abgriffsystem 2 angepaßt (Synchronisierung). Bei der anschließenden Vorjustierung wird ein definierter Ausgangszustand mit einem bestimmten Auslöseabstand zum eigentlichen Justiervorgang hergestellt. Die Justierung des thermischen Überlastauslösers wird üblicherweise vorgenommen, wenn dieser bereits in dem Schutzgerät eingebaut ist. Die nun folgende Strombelastung der Bimetallstreifen 1 erfolgt, in dem alle Pole des Schutzgeräts in Reihe geschaltet werden. Dabei werden die Bimetallstreifen 1 für eine vorbestimmte Dauer T mit einem Strom beaufschlagt, der ein vielfaches des Einstell- bzw. Bemessungsstroms beträgt. Am Ende der Strombelastungsdauer T besteht zwischen dem mechanischen System 2 zwei mit den Bimetallstreifen 1 und dem Auslösemechanismus 3 ein Restauslöseabstand Δy, der durch eine Vorrichtung 7 mit einem Antrieb gemäß FIG 3 auf Null und damit bis zur Auslösung reduziert wird. Dadurch wird das gesamte mechanische System 2 und die Bimetallstreifen 1 mit in den Justiervorgang einbezogen. Die individuellen Toleranzen der Schutzgeräte werden somit berücksichtigt. Die individuelle Ausbiegung der Bimetallstreifen 1 wird durch die Ausbiegung der Bimetallstreifen 1 in Richtung des Pfeiler während der Strombelastungsdauer T simuliert.

Die Vorrichtung 7 gemäß Figur 3 weist zur Reduzierung des Restauslöseabstands Δy einen Antrieb auf, z.B. einen Schrittmotor oder einen Linearmotor, der über Ankopplungsmittel 8 an der Justiereinrichtung 5 des Auslösemechanismus 3 mit diesem mechanisch in Verbindung gebracht werden kann. Der Antrieb ist hinsichtlich seiner Geschwindigkeit an zu erwartende Werte des Restauslöseabstands Δy derart angepaßt, daß einerseits dessen Reduzierung auf Null schnell erreichbar ist, wobei ein schnelles Abbremsen auf die Geschwindigkeit Null in dem Moment gewährleistet werden muß, in dem die Auslösung erfolgt bzw. der Drehwinkelfehler korrigiert werden kann. Dies bedeutet, daß der Antrieb bei Erreichen des mechanischen Abschaltpunkts 6 möglichst unverzögert bzw. definiert stehenbleibt. Der Antrieb kann beispielsweise über ein Zahnrad 8 als Ankopplungsmittel an der Justiereinrichtung 5 angekoppelt werden.

Um die Ansprechgrenzen nach Vorschrift zu gewährleisten, werden Stichprobenmessungen der Ansprechgrenzen wiederum durchgeführt. Zeigen die Ergebnisse eine tendenzielle Veränderung der Ansprechgrenzen, werden diese nach Vorschrift durch Veränderung der Strombelastungsdauer beim Justiervorgang zur Mitte der Ansprechgrenzen hin korrigiert.

Das Justierverfahren ist bei allen Geräten mit thermischen Überlastauslösern anwendbar, die den Strom in einem proportionalen Weg umformen und diesen auf ein mechanisches System wirken lassen.

## Patentansprüche

1. Justierverfahren für einen thermischen Überlastauslöser mit Bimetallstreifen (1), mit einem Abgriffsystem (2) und mit einem Auslösemechanismus (3), der eine Justiereinrichtung (5) aufweist, wobei zunächst die Lage der Bimetallstreifen (1) an das Abgriffsystem (2) angepaßt wird und eine Vorjustierung des Auslösemechanismus (3) durch Einstellung eines vorbestimmten Auslöseabstands (y) vorgenommen wird, bevor die Bimetallstreifen (1) mit einem bestimmten Strom beaufschlagt werden, **dadurch gekennzeichnet**, daß der Auslöseabstand (y) derart bemessen ist, daß nach Ausbiegung der Bimetallstreifen (1) aufgrund der Strombelastung für eine bestimmte Dauer (T) der Auslösemechanismus am Ende dieser Dauer (T) noch nicht auslöst, sondern ein Restauslöseabstand (Δy) vorhanden ist, der am Ende der Dauer (T) durch eine Vorrichtung (7) über die Justiereinrichtung (5) auf Null, d.h. bis zur Auslösung des Auslösemechanismus reduziert wird.

2. Justierverfahren nach Anspruch 1, **dadurch gekennzeichnet**, daß die Vorrichtung (7) einen Antrieb aufweist.

3. Justierverfahren nach Anspruch 1 oder 2, **dadurch gekennzeichnet**, daß die Vorrichtung (7) einen ausreichenden Hub zur Reduzierung des Restauslöseabstands (Δy) auf Null bewirkt, so daß die Auslösung erfolgt.

4. Justierverfahren nach einem der vorangehenden Ansprüche, **dadurch gekennzeichnet**, daß der Antrieb hinsichtlich Geschwindigkeit und Trägheit derart an dem Restauslöseabstand (Δy) angepaßt ist, daß einerseits die Reduzierung des Restauslöseabstands (Δy) auf Null schnell erfolgt und andererseits der Antrieb bei erreichen der Auslösung möglichst schnell abbremst.

## Claims

1. Process for adjusting a thermal overload release having bimetal strips (1), having a pick-off system (2), and having a release mechanism (3) which has an adjusting device (5), wherein first of all the position of the bimetal strips (1) is matched to the pick-off system (2) and a preadjustment of the release mechanism (3) is carried out by setting a predetermined release distance (y), before a certain current is applied to the bimetal strips (1), characterised in that the release distance (y) is dimensioned in such a way that after the bimetal strips (1) have bent outwards because of the current load for a certain duration (T), the release mechanism still does not release at the end of this duration (T), but instead there is a residual release distance (Δy) which, at the end of the duration (T), is reduced to zero, i.e. until the release of the release mechanism, by a device (7) by way of the adjusting device (5).

2. Adjusting process according to claim 1, characterised in that the device (7) has a drive.

3. Adjusting process according to claim 1 or 2, characterised in that the device (7) effects a travel sufficient to reduce the residual release distance (Δy) to zero, so that the release takes place.

4. Adjusting process according to one of the preceding claims, characterised in that the drive is matched in terms of speed and inertia to the residual release distance (Δy) in such a way that, on the one hand, the reduction of the residual release distance (Δy) to zero takes place quickly and, on the other hand, the drive is braked as quickly as possible when the release is achieved.

## Revendications

1. Procédé de réglage d'un déclencheur de surcharge thermique comprenant des bilames (1), un système de palpage et de transmission (2) et un mécanisme de déclenchement (3), qui comporte un dispositif de réglage (5), selon lequel on adapte tout d'abord la position des bilames (1) au système de palpage de transmission (2), et l'on effectue un préréglage du mécanisme de déclenchement (3) par réglage d'une distance de déclenchement (y), prédéterminée avant que les bilames (1) soient alimentés par un courant déterminé,
**caractérisé** en ce qu'on donne à la distance de déclenchement (y) une valeur telle qu'après déflexion des bilames (1) en raison de l'alimentation en courant pour une durée déterminée (T), le mécanisme de déclenchement ne déclenche pas encore à la fin de cette durée (T), mais qu'il existe par contre une distance de déclenchement (Δy) résiduelle, qui, à la fin de la durée (T), est réduite à zéro, c'est à dire jusqu'au déclenchement du mécanisme de déclenchement, au moyen d'un dispositif (7), par l'intermédiaire du dispositif de réglage (5).

2. Procédé selon la revendication 1, **caractérisé** en ce que le dispositif (7) comporte un entraînement.

3. Procédé selon la revendication 1 ou 2, **caractérisé** en ce que le dispositif (7) produit une course suffisante pour la réduction de la distance de déclenchement (Δy) résiduelle à zéro, de façon à ce que le déclenchement s'effectue.

4. Procédé selon l'une des revendications précédentes, **caractérisé** en ce que l'entraînement est adapté, en ce qui concerne la vitesse et l'inertie, à la distance de déclenchement (Δy) résiduelle de façon telle, que d'une part la réduction à zéro de la distance de déclenchement (Δy) résiduelle s'effectue de manière rapide, et que d'autre part l'entraînement soit freiné le plus rapidement possible lorsque le déclenchement est atteint.
